# EUROPÄISCHE PATENTSCHRIFT

(11) **EP 0 148 360 B1**
(45) Veröffentlichungstag und Bekanntmachung des Hinweises auf die Patenterteilung: **12.10.1988**
(21) Anmeldenummer: 84113391.1
(22) Anmeldetag: 07.11.1984
(51) Int. Cl.: B65B 1/20, B65B 39/04

(54) **Verfahren zum Verdichten und/oder Abfüllen von pulverförmigen Stoffen**
Method of compacting and/or filling pulverulent materials
Procédé pour compacter et/ou remplir des matières pulvérulentes

(30) Priorität: 07.01.1984 DE 3400415
(43) Veröffentlichungstag der Anmeldung: 17.07.1985
(73) Patentinhaber: Degussa Aktiengesellschaft, 60311 Frankfurt (DE)
(72) Erfinder: Ginter, Herbert, Mobile Alabama 36609 (DE); Düsing, Gerhard, Dr., D-6239 Eppstein (DE); Eckert, Wolfgang, D-7888 Rheinfelden (DE); Manner, Reinhard, Dr., D-6457 Dörnigheim (DE)

(56) Entgegenhaltungen:
- DE-C- 176 156
- DE-C- 1 119 742
- GB-A- 1 535 757
- US-A- 2 350 438
- US-A- 2 352 663
- US-A- 3 181 575
- US-A- 3 716 081

## Beschreibung

Die Erfindung betrifft ein Verfahren zum Verdichten und/oder Abfüllen von pulverförmigen Stoffen in starren oder flexiblen Behältern, wobei man den pulverförmigen Stoff mittels mindestens eines Rohres, welches innerhalb des Behälters eine Füllbewegung relativ zum Behälter ausführen kann, in den Behälter einfüllt und den pulverförmigen Stoff mittels einer Abtrennvorrichtung (2) von dem gegebenenfalls vorhandenen Fluidisiermedium abtrennt bzw. in dem Behälter zurückhält, während man das gegebenenfalls vorhandene Fluidisiermedium durch die gasdurchlässige Fläche der Abtrennvorrichtung aus dem Behälter mittels eines geeigneten Druckgefälles entweichen läßt.

Ein solches Verfahren ist aus der US-A-2 352 663 bekannt.

Pulverförmige Stoffe werden in flexible oder starre Behälter, wie z. B. Fässer oder Säcke, abgefüllt. Manche pulverförmigen Stoffe, insbesondere pyrogen hergestellte Oxide bzw. Mischoxide von Metallen und/oder Metalloiden, wie z. B. pyrogen hergestelltes Siliciumdioxid, weisen ein niedriges Schüttgewicht auf und/oder sind stark mit Luft durchsetzt. Diese Eigenschaften bedingen grosse Behälter zum Abfüllen und Transportieren, woraus zwangsläufig hohe Verpackungs- und Transportkosten entstehen.

Bekannt sind Abfüllanlagen, die es erlauben, die pulverförmigen Stoffe beim Abfüllen gleichzeitig zu entlüften (verdichten). Aufgrund des erhöhten Schüttgewichtes des abgefüllten pulverförmigen Stoffes werden kleinere Behälter benötigt oder es können größere Mengen an pulverförmigem Stoff in schon bestehende Behälter eingebracht werden. Es wird Lagerraum eingespart, und die Transportkosten werden reduziert.

Die US-A-2 352 663 beschreibt eine Vorrichtung zum Abpacken von Mehl, Futtermitteln oder Kleie in Container oder Beutel gemäß dem Oberbegriff des Anspruchs 1.

Diese Vorrichtung besteht im Prinzip aus einem Rohr, in welchem sich an dem unteren Ende eine Schraube mit hoher Geschwindigkeit (ca. 2000 Umdrehungen pro Minute) dreht.

Mit dieser Schraube soll das Mehl o. ä. in hoher Geschwindigkeit verdichtet werden. Da sich das Füllrohr mittels der Schraube von dem Boden des Containers nach oben schraubt, steht es nach der Füllung auf dem verdichteten Material. Das Problem der Luftabführung aus dem verdichteten Mehl o. ä. wird dabei wie folgt gelöst: .

Gemäß Spalte 4, Zeile 55 ff wird zum einen die Luft durch die Kanäle 44 (Fig. 3 und Fig. 5) über die Schraube geführt.

Zu anderen wir die Luft durch den Zwischenraum 48 nach oben in die abzufüllende Mehlmasse zurückgeführt.

Dieses Verfahren ist für die Verpackung von synthetischen Kieselsäuren und insbesondere für die Verpackung von pyrogen hergestellter Kieselsäure nicht geeignet, weil fluidisierte pyrogen hergestellte Kieselsäure sich wie eine dünnflüssige Flüssigkeit (analog Wasser) verhält.

Eine Verdichtung würde in der Verpackung überhaupt nicht eintreten.

Ein weiterer wesentlicher Nachteil des bekannten Verfahrens ist, daß die Luft, die bei dem Verdichten frei wird, in das Schüttgut zurückgeführt wird und über dem Teleskoprohr im Gegenstrom zum Schüttgut fließt. Hierdurch können Staus in dem Fördersystem eintreten.

Von Nachteil ist weiterhin, daß durch die hohe Umdrehungszahl der Schraube das Mehl mechanisch stark beansprucht wird.

Bekannt sind u.a. die beiden folgenden Alten von Abfüllanlagen:
- die Carter-Vac-Abfüllanlage zum Abfüllen pulverförmiger Produkte in flexible, gasdurchlässige Behälter, wie z. B. Ventilsäcke, mittels einer vollständig geschlossenen Abfüllkammer; (CARTER-FILLER)
- der Gerivac-Durchlaufverdichter zum Verdichten pulverförmiger Produkte vor der Abfüllung in Kleinpackungen, Beutel, offene Säcke oder Fässer (vgl. Chemische Rundschau 25 (1971), Nr. 21, Seite 647).

Das bekannte Abfüllverfahren mittels CARTER-FILLER weist die folgenden Nachteile auf:
a) Nach Beendigung des Füllvorgangs existieren hohe Dichteunterschiede innerhalb des im Behälter befindlichen pulverförmigen Stoffes (Dichteschwankungen ca. ± 20 %, bezogen auf die mittlere Dichte p) zwischen dem pulverförmigen Stoff in der Behältermitte und dem pulverförmigen Stoff an den Behälterwänden
b) Eine zu starke Erhöhung des Behälterinhaltes bedingt eine zu starke Erhöhung der mittleren Dichte der pulverförmigen Stoffe, wie z. B. bei pyrogen hergestelltem Siliciumdioxid, und führt zu überproportionaler Verlängerung der Füllzeit und teilweise zu unerwünschten Veränderungen der anwendungstechnischen Eigenschaften des pulverförmigen Stoffes. So benötigt die Erhöhung der mittleren Dichte von pyrogen hergestelltem Siliciumdioxid von 60 auf 75 g/I (= 25 %) eine Verlängerung der Fülllzeit um ca. 125 %.
c) Ein hoher Verpackungskostenanteil wird durch die hohen Behälteranforderungen, wie z. B. Ventilsäcke mit hohen Festigkeitsanforderungen, verursacht.
d) Die Bindung an ein eng definiertes, gasdurchlässiges Sackmaterial verbietet zum Beispiel die Verwendung von weitgehend oder völlig gasundurchlässigem Sackmaterial, welches den Zutritt von z. B. Feuchtigkeit zu dem pulverförmigen Stoff verhindern kann.

Das bekannte Abfüllverfahren mittels Durchlaufverdichter hat den Nachteil, daß der pulverförmige Stoff nach der Verdichtung auf dem Wege in den Behälter wieder aufgelockert wird. Soll eine bestimmte Dichte in dem Behälter erreicht werden, kann dies nur durch eine Überverdichtung des pulverförmigen Stoffes in der Verdichtungsvorrichtung erreicht werden. Hierbei besteht die Gefahr, daß die anwendungstechnischen Eigenschaften des pulverförmigen Stoffes, wie z. B. die Dispergierbarkeit, in unerwünschter Weise verändert werden könnten.

Die Aufgabe der Erfindung besteht bei dem Abfüllen von pulverförmigen Stoffen, insbesondere bei pyrogen hergestellten Oxiden bzw. Mischoxiden von Metallen und/oder Metalloiden, beispielsweise von pyrogen hergestelltem Siliciumdioxid, darin, eine homogene Stoffdichte in dem gesamten Behältervolumenbereich sowie eine Erhöhung der mittleren Stoffdichte in dem Behälter ohne unerwünschte Veränderung der anwendungstechnischen Eigenschaften, z. B. Dispergierbarkeit und Verdickungswirkung, zu erreichen.

Diese Aufgabe wird durch das erfindungsgemäße Verfahren gelöst.

Gegenstand der Erfindung ist ein Verfahren zum Verdichten und/oder Abfüllen von pulverförmigen Stoffen, in starren oder flexiblen Behältern wobei man den pulverförmigen Stoff mittels mindestens eines Rohres (1), welches innerhalb des Behälters (6) eine Füllbewegung relativ zum Behälter (6) ausführen kann, in den Behälter (6) einfüllt und den pulverförmigen Stoff mittels einer Abtrennvorrichtung von dem gegebenenfalls vorhandenen, Fluidisiermedium abtrennt bzw. in dem Behälter (6) zurückhält, während man das gegebenenfalls vorhandene, Fluidisiermedium durch die gasdurchlässige Fläche der Abtrennvorrichtung (2) aus dem Behälter (6) mittels eines geeigneten Druckgefälles entweichen läßt, welches dadurch gekennzeichnet ist, daß die Abtrennvorrichtung das Rohr (1) umgibt, am offenen Ende des Rohres (1) gegebenenfalls bündig angeordnet ist und eine zur Gas/Feststoff-Abtrennung geeignete und dem Behälterquerschnitt im wesentlichen staubdicht angepaßte Fläche aufweist, und daß man die Füllhöhe und damit gegebenenfalls den Verdichtungsgrad des pulverförmigen Stoffes in dem Behälter mittels der jeweiligen Lage der Abtrennvorrichtung (2) bestimmt.

In einer besonderen Ausführungsform der Erfindung kann man den pulverförmigen Stoff zum Abfüllen aus einem Vorratsbehälter mittels eines Fluidisiermediums, insbesondere Fluidiserluft, entnehmen und gegebenenfalls zusätzlich mittels einer Transportvorrichtung in einer Leitung zu der Abfüllvorrichtung befördern.

Vor dem Einfüllen des pulverförmigen Stoffes in den Behälter kann man das Rohr mit der Abtrennvorrichtung zuerst bis auf den Boden oder in die Nähe des Bodens des Behälters führen und anschliessend zu der Öffnung des Behälters hin in Form einer Füllbewegung bewegen lassen. Die Füllbewegung kann durch den Druck des in dem Behälter befindlichen pulverförmigen Stoffes oder Gas/Feststoff-Gemisches bewirkt werden, wobei man gegebenenfalls auf das Rohr und damit auch auf die Abtrennvorrichtung eine Gegenkraft, die kleiner oder gleich ist der Druckkraft des in dem Behälter befindlichen pulverförmigen Stoffes, oder Gas/Feststoff-Gemisches ausübt.

Die Füllbewegung kann auch mechanisch, pneumatisch oder hydraulisch angetrieben werden. Zusätzlich kann man das Rohr in Richtung seiner Längsachse mit der Abtrennvorrichtung eine oszillierende Bewegung. die die eigentliche Füllbewegung überlagert, ausführen lassen. Die oszillierende Bewegung kann periodisch oder nichtperiodisch mit unterschiedlichem Hub erfolgen. Die Menge des pulverförmigen Stoffes kann man dabei volumetrisch über, das veränderliche Volumen des zwischen Behälterboden, Behälterwänden und Abtrennvorrichtung verbleibenden Raumes oder gravimetrisch mittels Waage dosieren.

Als Fluidisiermedium kann jeder beliebige, gewerblich verwertbare gasförmige Stoff, wie zum Beispiel Luft, Stickstoff oder Kohlendioxid. verwendet werden. Bevorzugterweise wird Luft als Fluidisiermedium verwendet.

Als Transportvorrichtung kann eine zur Gas/Feststoff-Förderung geeignete Vorrichtung, wie zum Beispiel eine Membranpumpe, eine Zahnradpumpe oder eine Excenterschneckenpumpe eingesetzt werden.

Eine andere Transportvorrichtung zur Förderung des Gas/Feststoff-Gemisches kann ein Druckbehälter sein. Dieser Druckbehälter wird mit einem geeigneten Betriebsüberdruck beaufschlagt. Während des Entleerens kann der Boden des Druckbehälters mit Fluidisierluft beaufschlagt werden.

Das Einfüllen des pulverförmigen Stoffes kann ebenfalls gleichzeitig mit mehreren, beispielsweise zwei oder drei Rohren durchgeführt werden. Wesentlich ist, daß diese Rohre an ihrem offenen Ende, gegebenenfalls bündig mit derselben Abtrennvorrichtung verbunden sind.

Das Druckgefälle an der zur Gas/Feststoff-Abtrennung geeineten Fläche der Abtrennvorrichtung kann mittels Überdruck in dem Fluidisiermedium und/oder durch Unterdruck an der Behälteröffnung oder der Abtrennvorrichtung erzeugt werden.

Bevorzugterweise wird in dem Fluidisiermedium ein Überdruck durch die Transportvorrichtung, z. B. mittels einer Membranpumpe oder eines Überdruckbehälters, erzeugt.

Das Druckgefälle kann zeitlich konstant oder intermittierend sein.

Die zur Gas/Feststoff-Abtrennung geeignete Fläche kann z. B. aus Sintermetall oder poröser Keramik bestehen. In einer anderen Ausführungsform der Erfindung kann die Fläche der Abtrennvorrichtung aus einem gasdurchlässigen Gewebe oder Filz aus Draht oder natürlichen oder synthetischen organischen oder anorganischen Fasern, welche auf stabilen, gasdurchlässigen Trägern angeordnet sind, bestehen. Als stabiler Träger kann beispielsweise eine Lochplatte eingesetzt werden.

Die zur Gas/Feststoff-Abtrennung geeignete Fläche kann eben oder gewölbt ausgebildet sein. Falls die Fläche gewölbt ausgebildet ist, kann das Rohr oder können die Rohre mit dem offenen Ende auf der Konkavseite oder auf der Konvexseite des durch die gewölbte Fläche gebildeten Hohlkörpers angeordnet sein.

Die zur Gas/Feststoff-Abtrennung geeignete Fläche soll weitgehend staubdicht der Behälterwand angepaßt sein. Zur Abdichtung kann man beispielsweise Bürsten oder einen Ring mit einem geeigneten, z. B. runden, Querschnitt aus elastischem Hohl- oder Vollmaterial verwenden. Wesentlich ist, daß die zur Gas/Feststoff-Abtrennung geeignete Fläche in dem Behälter dichtend gleiten kann.

Der Innenraum des starren oder flexiblen Behälters sollte im Verlaufe seiner Längsachse eine konstante kongruente Querschnittsfläche rechtwinklig zu der Behälterlängsachse, die identisch mit der Achse der Füllbewegung ist, aufweisen. Dadurch ist eine ausreichende Abdichtung zwischen der Behälterwand und der Abtrennvorrichtung über die gesamte Füllhöhe gegeben.

Die Beendigung des Abfüllens kann in der Weise erfolgen, daß man die Gas/Feststoff-Gemischförderung und die Relativbewegung von Behälter zu Rohr mit Abtrennvorrichtung gleichzeitig beendet, oder daß man die Relativbewegung von Behälter zu Rohr mit Abtrennvorrichtung vor der Beendigung der Gas/ Feststoff-Gemischförderung beendet.

Während des Abfüllens kann der Behälter, vorzugsweise bei flexiblen Behältern, wie z. B. Säcken, von einer Stützkonstruktion, die die mechanische Beanspruchung, die bei dem Abfüllen auftritt, aufnehmen kann, umschlossen werden.

Ein Vorteil des erfindungsgemäßen Verfahrens ist, daß man eine höhere mittlere und gleichmäßigere Dichte des pulverförmigen Stoffes in dem Behälter erhält, wobei die guten anwendungstechnischen Eigenschaften erhalten bleiben. Es ermöglicht eine größere Flexibilität in der Einstellung der mittleren Dichte des pulverförmigen Stoffes in dem Behälter. Es können einfachere und damit billigere Behälter verwendet werden. Ein besonderer Vorteil ist, daß weitgehend gas- bzw. feuchtigkeitsdichte Behälter verwendet werden können. Dies bedeutet eine größere Freiheit bei der Wahl des Materials der Behätter.

Das erfindungsgemäße Verfahren eignet sich zum Abfüllen von Ruß, Farbpigmenten und/oder Kieselsäuren, wie z. B. gefällte oder auf pyrogenem Wege hergestellten Kieselsäuren. Bevorzugterweise ist das erfindungsgemäße Verfahren geeignet zum Abfüllen von pyrogen hergestellten Oxiden bzw. Mischoxiden von Metallen und/oder Metalloiden, insbesondere von pyrogen hergestelltem Siliciumdioxid.

Das erfindungsgemäße Verfahren wird anhand der Zeichnung näher erläutert.

Es zeigen
Figur 1 das Abfüllen mittels einer gewölbt ausgebildeten Fläche der Abtrennvorrichtung, auf deren Konvexseite ein Rohr derart angeordnet ist, daß dessen Öffnung mit der Konkavseite der Fläche bündig abschließt.
Figur 2 das Abfüllen mittels einer eben ausgebildeten Fläche der Abtrennvorrichtung auf der zwei Rohre derart angeordnet sind, daß deren Öffnungen mit der den Rohren gegenüberliegenden Seite bündig abschliessen.
Figur 3 das Abfüllen mittels einer gewölbt ausgebildeten Fläche der Abtrennvorrichtung, auf deren Konkavseite ein Rohr, durchgehend bis über die Konvexseite der Fläche hinaus, angeordnet ist.

Gemäß Figur 1 ist das Rohr 1 an der Abtrennvorrichtung 2 auf der Konvexseite angeordnet, wobei dessen Öffnung mit der Konkavseite der Fläche bündig abschließt. Diese besteht aus der Lochplatte 3, auf der die Abtrennfläche 4 für die Trennung des Gas/Feststoff-Gemisches angeordnet ist.

Die Abtrennvorrichtung 2 wird von dem Ring 5 aus elastischem Material umgeben, wodurch eine weitgehend staubdichte Abdichtung zwischen der Abtrennvorrichtung 2 und der flexiblen Wand des Behälters 6 gegeben ist. Die flexible Wand des Behälters 6 ist in dem Gestell 7 mittels der Klammer 8 befestigt.

Der mit Luft gemischte pulverförmige Stoff wird durch das Rohr 1 in den Raum 9 zwischen der Abtrennvorrichtung 2 und der flexiblen Wand des Behälters 6 befördert. Der pulverförmige Stoff wird durch die Abtrennvorrichtung 2 in diesem Raum 9 zurückgehalten, während die Luft durch die Öffnung 10 der Abtrennvorrichtung 2 entweicht.

Gemäß Figur 2 ist die Abtrennvorrichtung 2 eben ausgebildet. Neben dem Rohr 1 ist auf der Abtrennvorrichtung 2 das Rohr 1' bündig angeordnet.

Die Wand des Behälters 6 ist aus steifem Material, so daß eine Stützkonstruktion entfällt. Zur Erhöhung der Standfestigkeit ist der Behälter 6 auf dem Podest 11 aufgestellt.

Gemäß Figur 3 ist die Abtrennvorrichtung 2 gewölbt ausgebildet, wobei das Rohr 1 über die Abtrennvorrichtung 2 hinaus in den Raum 9 hineinragt. Das Rohr 1 ist dabei auf der Konkavseite der Trennvorrichtung 2 angeordnet. Desweiteren wird dieselbe Anordnung wie gemäß Figur 1 verwendet.

Das erfindungsgemäße Verfahren kann wie folgt durchgeführt werden:

Das Rohr 1, an dem die Abtrennvorrichtung 2 befestigt ist, wird in den Behälter bis auf den Behälterboden eingeführt. Dann läßt man über das Rohr das Gas/Feststoff-Gemisch, ein mit Luft fluidisiertes pyrogen hergestelltes Siliciumdioxid, welches mittels eines Druckbehälters und Fluidiserungsluft transportiert wird, in den abgeschlossenen, zwischen Behälterboden, Behälterwänden und Abtrennvorrichtung gebildeten Raum 9 einfliessen. Dabei verbleibt der pulverförmige Stoff in diesem Raum 9, während die Fluidiserluft durch die gasdurchlässige Fläche der Abtrennvorrichtung 2 aus dem Behälter 6 entweicht.

Gleichzeitig mit dem Einströmen des Gas/Feststoff-Gemisches in den Raum 9 zwischen Behälterboden, Behälterwänden und Abtrennvorrichtung 2 oder nach geeigneter zeitlicher Verzögerung bewegt sich das Rohr 1 mit der Abtrennvorrichtung 2 in einer geführten Relativbewegung aufgrund der Kräfteverhältnisse an der Abtrennvorrichtung 2 aus den zu befüllenden Behälter 6 heraus.

### Beispiel 1

Ein Kreuzbodensack mit den Maßen 550 x 220 x 1300 mm wird an der Klammer 8 befestigt und anschliessend durch Hochfahren des Gestelles 7 mit der Klammer 8 über die Abtrennvorrichtung 2 gestreift, bis die Abtrennvorrichtung 2, die als Fläche einen Nadelfilz aufweist, am Sackboden oder in dessen Nähe angelangt ist.

Nun wird das fluidisierte, pyrogen hergestellte Siliciumdioxid mit einer spezifischen Oberfläche mit ca. 200 m²/g, und einer Stampfdichte nach DIN 53 194 von 35 g/I mittels einer Membranpumpe durch das Rohr 1 in den Raum 9 eingepumpt, wobei der Füllüberdruck ca. 0,5 bar beträgt. Nach Erreichen des Fülldruckes wird das Gestell 7 mit dem Sack 6 mit einer Hubgeschwindigkeit von ca. 0,6 m/min abgesenkt bis die Abtrennvorrichtung die Befüllendlage erreicht. Nach einer zeitlichen Verzögerung von 0 - 5 Sekunden wird die Gas/Feststoff-Gemischförderung durch Abstellen der Pumpe beendet und die Abtrennvorrichtung aus dem Kreuzbodensack durch weiteres Absenken des Gestells 7 herausgefahren.

Der Kreuzbodensack ist bis zu einer Höhe von ca. 1100 mm gefüllt mit 10 kg pyrogen erzeugtem Siliciumdioxid. Die mittlere Dichte dieses Produktes beträgt 75 g/I mit einer Dichteschwankung von + 5/-10 g/I.

Die anwendungstechnischen Eigenschaften des abgefüllten pyrogen hergestellten Siliciumdioxides haben sich nicht nachteilig verändert.

### Beispiel 2

Ein Behälter 6, bestehend aus 12 Ringen mit einem Innendurchmesser von 80 mm und einer Höhe von jeweils 20 mm, den Verspannelementen und einem Boden aus einer Kunststoffolie auf einer Stützplatte, wird an einem Gestell 7 befestigt und anschließend mit einer Hubeinrichtung nach oben gefahren. Bei dem Hub aufwärts gleitet das ortsfeste Rohr 1 mit der Abtrennvorrichtung 2 in dem zu füllenden Behälter relativ nach unten in Richtung Behälterboden, bis der Abstand Abtrennvorrichtung 2 - Behälterboden ca. 10 mm beträgt.

Die Abtrennnvorrichtung 2, am unteren Ende des Rohres 1, besteht aus einer Lochplatte, auf dem ein Filtergewebe LAINYL M9/S5/HCa .. als Abtrennfläche 4 befestigt ist. Die Abtrennvorfichtung ist gegen den Behälter 6 mittels eines O-Ringes 5 abgedichtet.

Nun wird das fluidisierte, pyrogen hergestellte Siliciumdioxid mit einer Oberfläche mit ca. 200 m²/g und einer Stampfdichte nach DIN 53 194 von ca. 35 g/I mittels einer Membranpumpe durch das Rohr 1 in den Raum 9 eingepumpt, wobei der Füllüberdruck ca. 0,5 bar beträgt. Nach Erreichen des Fülldruckes wird der Behälter 6 mit einer Hubgeschwindigkeit von ca. 0,6 m/min abgesenkt, bis die Abtrennvorrichtung die Befüllendlage erreicht. Nach einer zeitlichen Verzögerung von 0 - 5 Sekunden wird die Gas/Feststoff-Gemischförderung durch Abstellen der Pumpe beendet und die Abtrennvorrichtung aus dem Behälter 6 durch weiteres Absenken des Gestells 7 herausgefahren.

Der Behälter ist bis zu einer Höhe von ca. 250 mm mit pyrogen hergestelltem Siliciumdioxid gefüllt. Das Siliciumdioxid hat eine mittlere Dichte von ca. 67 g/I mit einer Schwankungsbreite der mittleren Dichte in den einzelnen Ringelementen des Behälters von + 3/ - 5 g/I.

Die anwendungstechnischen Eigenschaften des abgefüllten pyrogen hergestellten Siliciumdioxides haben sich nicht nachteilig verändert.

Das verwendete Filtergewebe ist wie folgt gekennzeichnet:
LAINYL M9/S5/4Ca
Monofiles Rilsan 11-Gewebe
Gewicht ca. 355 g/m2
Luftduchlässigkeit nach DIN ca. 500 I
kalandriert

## Patentansprüche

1. Verfahren zum Verdichten und/oder Abfüllen von pulverförmigen Stoffen in starren oder flexiblen Behältern, wobei man den pulverförmigen Stoff mittels mindestens eines Rohres (1), welches innerhalb des Behälters (6) eine Füllbewegung relativ zum Behälter (6) ausführen kann, in den Behälter (6) einfüllt und den pulverförmigen Stoff mittels einer Abtrennvorrichtung (2) von dem gegebenenfalls vorhandenen Fluidisiermedium abtrennt bzw. in dem Behälter (6) zurückhält, während man das gegebenenfalls vorhandene Fluidisiermedium durch die gasdurchlässige Fläche der Abtrennvorrichtung (2) aus dem Behälter (6) mittels eines geeigneten Druckgefälles entweichen läßt, dadurch gekennzeichnet, daß die Abtrennvorrichtung (2) das Rohr (1) umgibt, am offenen Ende des Rohres (1) gegebenenfalls bündig angeordnet ist, und eine zur Gas/ Feststoff-Abtrennung geeignete und dem Behälterquerschnitt im wesentlichen staubdicht angepaßte Fläche aufweist, und daß man die Füllhöhe und damit gegebenenfalls den Verdichtungsgrad des pulverförmigen Stoffes in dem Behälter mittels der jeweiligen Lage der Abtrennvorrichtung (2) bestimmt.

2. Verfahren nach Anspruch 1, dadurch gekennzeichnet, daß man den pulverförmigen Stoff zum Abfüllen aus einem Vorratsbehälter mittels eines Fluidisiermediums, insbesondere Fluidisierluft, entnimmt und gegebenenfalls zusätzlich mittels einer Transportvorrichtung in einer Leitung zu der Abfüllvorrichtung befördert.

3. Verfahren nach Anspruch 1 oder 2, dadurch gekennzeichnet, daß man vor dem Einfüllen des pulverförmigen Stoffes in den Behälter das Rohr mit der Abtrennvorrichtung zuerst bis auf den Boden oder in die Nähe des Bodens des Behälters führt und anschliessend zu der Öffnung des Behälters hin, in Form einer Füllbewegung bewegen läßt.

4. Verfahren nach Anspruch 3, dadurch gekennzeichnet, daß man das Rohr in Richtung seiner Längsachse mit der Abtrennvorrichtung eine oszillierende Bewegung, die die eigentliche Füllbewegung überlagert, ausführen läßt.

## Claims

1. A process for compacting and/or packing powder-form materials in rigid or flexible containers, the powder-form material being introduced into the container (6) through at least one tube (1), which is designed to make a filling movement relative to the container (6) inside the container (6), and being separated from the fluidizing medium optionally present and retained in the container (6) by means of a separator (2) while the fluidizing medium optionally present is allowed to escape from the container (6) through the gas- permeable surface of the separator (2) by means of a suitable pressure gradient, characterized in that the separator (2) surrounds the tube (1), is arranged, optionally flush, at the open end of the tube (1) and has a surface suitable for gas/ solids separation which is adapted to the cross-section of the container in substantially dust-tight manner and in that the filling level and hence, optionally, the degree of compaction of the powder-form material in the container is determined through the particular position of the separator (2).

2. A process as claimed in claim 1, characterized in that, for packing, the powder-form material is removed from a storage container by means of a fluidizing medium, more especially fluidizing air, and is transported through a pipe to the packing station, optionally with the additional assistance of transport means.

3. A process as claimed in claim 1 or 2, characterized in that, before the powder-form material is introduced into the container, the tube is first guided with the separator to the base or into the vicinity of the base of the container and is then allowed to move towards the opening of the container in the form of a filling movement.

4. A process as claimed in claim 3, characterized in that the tube is allowed to make an oscillating movement superimposed on the actual filling movement with the separator in the direction of its longitudinal axis.

## Revendications

1. Procédé de compactage et/ou de remplissage de matières pulvérulentes dans des reservoirs rigides ou flexibles dans lequel on introduit la matière pulvérulente au moyen d'au moins un tube (1) lequel peut effectuer à l'intérieur du récipient (6) un mouvement de remplissage relativement au réservoir (6) et sépare la matière pulvérulente du milieu fluidisant éventuellement présent au moyen d'un dispositif de séparation qu'on maintient dans le réservoir (6) pendant qu'on laisse échapper le milieu de fluidisation éventuellement présent à travers les faces perméables aux gaz du dispositif de séparation (2), en dehors du réservoir (6) au moyen d'une hauteur de pressions appropriée, caractérisé en ce que le dispositif de séparation (2) entoure le tube (1), est disposé à l'extrémité ouverte du tube (1), éventuellement à fleur et possède des faces adaptées à une séparation Gaz/substance solide d'une manière appropriée et à la section transversale du réservoir essentiellement étanche à la poussière, et que l'on détermine la hauteur de remplissage et ainsi éventuellement le degré de compactage de la matière pulvérulente dans le réservoir au moyen de la position correspondante du dispositif de séparation (2).

2. Procédé selon la revendication 1, caractérisé en ce que l'on retire la matière pulvérulente à déverser, d'un réservoir d'approvisionnement au moyen d'un milieu de fluidisation, en particulier de l'air à fluidiser et le cas échéant, en outre on la transporte au moyen d'un dispositif de transport dans une conduite, au dispositif de remplissage.

3. Procédé selon les revendications 1 ou 2, caractérisé en ce que l'on conduit avant l'introduction de la matière pulvérulente dans le récipient, le tube avec le dispositif de séparation en premier lieu sur le fond ou au voisinage du fond du réservoir et ensuite le fait se déplacer vers l'ouverture du réservoir sous la forme d'un mouvement de remplissage.

4. Procédé selon la revendication 3, caractérisé en ce que l'on fait exécuter au tube dans le sens de son axe longitudinal avec le dispositif de séparation, un mouvement oscillant qui se superpose au mouvement propre de remplissage.
